# EUROPÄISCHE PATENTSCHRIFT

(11) **EP 3 339 734 B1**
(45) Veröffentlichungstag und Bekanntmachung des Hinweises auf die Patenterteilung: **11.11.2020**
(21) Anmeldenummer: 17204328.3
(22) Anmeldetag: 29.11.2017
(51) Int. Cl.: F23H 13/02, F23B 30/00, F23B 40/08, F23B 60/02

(54) **KLEINFEUERANLAGE UND RÜTTELELEMENT FÜR EINE KLEINFEUERANLAGE**
SMALL-SCALE FURNACE AND VIBRATION ELEMENT FOR A SMALL-SCALE FURNACE
CHAMBRE DE COMBUSTION À PETITE ÉCHELLE ET ÉLÉMENT VIBRANT POUR UNE CHAMBRE DE COMBUSTION À PETITE ÉCHELLE

(30) Priorität: 16.12.2016 DE 102016124697
(43) Veröffentlichungstag der Anmeldung: 27.06.2018
(73) Patentinhaber: Erwin Koppe Keramische Heizgeräte GmbH, 92676 Eschenbach i.d. Opf. (DE)
(72) Erfinder: Koppe, Franz, 92676 Eschenbach/Opf. (DE)
(74) Vertreter: Hafner & Kohl PartmbB

(56) Entgegenhaltungen:
- DE-A1-102013 011 591
- US-A1- 2007 209 562
- US-A1- 2008 156 237

## Beschreibung

Die Erfindung betrifft eine Kleinfeueranlage, umfassend eine Brennkammer, einen im Bodenbereich der Brennkammer angeordneten oder ausgebildeten Rost, ein einen Teil einer Rütteleinrichtung bildendes, relativ zu dem Rost bewegbar gelagertes Rüttelelement, wobei das Rüttelelement einen, insbesondere dachartig bzw. -förmigen, Rüttelelementgrundkörper mit einer in Richtung der Brennkammer weisenden Oberkante und davon winklig abragenden Seitenflanken umfasst.

Kleinfeueranlagen sind aus dem Stand der Technik in einer Vielzahl von Ausführungsformen bekannt. Kleinfeueranlagen können eine sog. Fallschachtfeuerung implementieren, gemäß welcher, z. B. pelletartige bzw. - förmige, Festbrennstoffe einer Brennkammer, gegebenenfalls vermittels einer Festbrennstofffördereinrichtung, aus einem Brennstoffvorrat zugeführt werden. Dabei zeigte es sich, dass sich Festbrennstoffe auf dem Rost derartig anhäufen können, dass eine ausreichende Luftzufuhr im Betrieb der Kleinfeueranlage nicht immer gewährleistet ist, was in erhöhten Emissionen und einem erhöhten Festbrennstoffverbrauch resultieren kann.

Eine demgegenüber verbesserte Kleinfeueranlage ist in DE 10 2013 011 591 A1 offenbart. Die dort beschriebene Kleinfeueranlage umfasst ein oberhalb des Rosts nach Art eines Rütteldoms bewegbar gelagertes Rüttelelement, welches insbesondere aufgrund seiner geometrisch-konstruktiven Ausgestaltung eine unerwünschte Anhäufung von Festbrennstoff bei Beschickung der Kleinfeueranlage reduziert.

Untersuchungen zeigten, dass bei einer Kleinfeueranlage gemäß DE 10 2013 011 591 A1 bisweilen eine unerwünschte Anhäufung von Festbrennstoff auf dem Rüttelelement auftreten kann, welche eine für den Betrieb der Kleinfeueranlage erforderliche Luftzufuhr beeinträchtigen kann.

US 2008/0156237 A1 offenbart eine Kleinfeueranlage in Form eines Verbrennungsofens mit zwischen zwei Seitenwandungen angeordneten Seitenpanelen und einem drehbar gelagert angeordneten Zentralelement.

US 2007/209562 A1 offenbart einen Brenner für eine Kleinfeueranlage mit einem Gehäuse mit einem darin drehbar gelagert angeordneten Zentralelement.

Der Erfindung liegt die Aufgabe zugrunde, eine demgegenüber, insbesondere im Hinblick auf eine Gewährleistung einer ausreichenden Luftzufuhr in ihrem Betrieb, verbesserte Kleinfeueranlage anzugeben.

Die Aufgabe wird durch eine Kleinfeueranlage gemäß Anspruch 1 gelöst. Die hierzu abhängigen Ansprüche betreffen mögliche Ausführungsformen der Kleinfeueranlage.

Bei der hierein beschriebenen Kleinfeueranlage kann es sich z. B. um einen Dauerbrand-, Kamin- oder Pelletofen handeln. Unabhängig von ihrer konkreten Ausführung umfasst die Kleinfeueranlage als wesentliche Bestandteile eine Brennkammer, einen Rost sowie ein einen Teil einer Rütteleinrichtung bildendes Rüttelelement.

Der Rost ist in einem unteren Bereich der Brennkammer, d. h. insbesondere in einem Bodenbereich der Brennkammer, angeordnet oder ausgebildet und umfasst typischerweise eine Anzahl von dem Strömungsmedium durchströmbaren, d. h. der Luftzufuhr dienenden, Öffnungen, bei welchen es sich z. B. um Bohrungen oder Schlitze handeln kann.

Das Rüttelelement ist typischerweise oberhalb oder innerhalb des Rosts angeordnet. Das Rüttelelement ist relativ zu dem Rost, insbesondere nach Art eines Rütteldoms, in wenigstens einer Bewegungsachse bewegbar gelagert. Wie sich im Weiteren ergibt, ist das Rüttelelement insbesondere in einer durch ein Wellenelement, auf welchem das Rüttelelement angeordnet oder ausgebildet ist, definierten Längsachse bewegbar, insbesondere verschiebbar, gelagert; die Längsachse des Wellenelements kann der Bewegungsachse des Rüttelelements entsprechen.

Das Rüttelelement umfasst einen, insbesondere querschnittlich (im Wesentlichen) dachartigen bzw. -förmigen, Rüttelelementgrundkörper. Der Rüttelelementgrundkörper umfasst eine in Richtung der Brennkammer weisende, insbesondere leistenartige bzw. -förmige, Oberkante und zwei davon winklig abragende Seitenflanken bzw. Seitenflächen. Die Seitenflanken können gerade oder gekrümmt bzw. gewölbt verlaufend ausgebildet sein. Die dachartige bzw. - förmige (querschnittliche) Gestalt des Rüttelelementgrundkörpers ergibt sich aus der Anordnung und Ausrichtung der von der Oberkante abragenden Seitenflanken relativ zu der Oberkante. An wenigstens einer Seitenflanke kann, insbesondere im Bereich des freien Endes, wenigstens ein, insbesondere klauen- oder zahnartiger, Vorsprung angeordnet oder ausgebildet sein. Jeweilige Vorsprünge können sich in den Übergangsbereich zwischen Seitenwandungen und einer Bodenwandung eines, insbesondere rinnen-, schalen- oder wannenartigen, Rostgrundkörpers erstreckend ausgebildet und in Richtung des Bodens der Kleinfeueranlage ausgerichtet sein. Jeweilige Vorsprünge dienen insbesondere dazu, bei Bewegungen des Rüttelelements Festbrennstoffreste durch Öffnungen des Rosts zu treiben, sodass der Rost beim Bewegen des Rüttelelements zumindest abschnittsweise von Festbrennstoffrückständen befreit wird.

Der Rüttelelementgrundkörper umfasst wenigstens ein, insbesondere mehrere, Strömungselement(e). Ein entsprechendes Strömungselement weist eine, insbesondere längliche, röhrenartige bzw. -förmige geometrisch-konstruktive Gestalt bzw. Grundform, d. h. im Allgemeinen eine hohlzylindrische geometrisch-konstruktive Gestalt bzw. Grundform auf. Ein entsprechendes Strömungselement begrenzt damit wenigstens einen von einem Strömungsmedium, d. h. insbesondere Luft, durchströmbaren bzw. im Betrieb der Kleinfeueranlage durchströmten Strömungskanal. Typischerweise sind mehrere Strömungselemente vorgesehen; Abmessungen, Anzahl und Anordnung jeweiliger Strömungselemente kann individuell, z. B. im Hinblick auf die Heizleistung der Kleinfeueranlage, festgelegt sein.

Ein entsprechendes Strömungselement dient dazu, auch im Falle einer unerwünschten Anhäufung von Festbrennstoff, bei welchem es sich z. B. um Hackschnitzel, Pellets oder dergleichen handeln kann, auf dem Rüttelelement, d. h. der der Brennkammer zugewandten Seite des Rüttelelements, eine für den Betrieb der Kleinfeueranlage erforderliche ausreichende Luftzufuhr in die Brennkammer zu gewährleisten. Mit anderen Worten gewährleistet ein entsprechendes Strömungselement auch im Falle einer unerwünschten Anhäufung von Festbrennstoff auf dem Rüttelelement, d. h. der der Brennkammer zugewandten Seite des Rüttelelements, eine für den Betrieb der Kleinfeueranlage erforderliche ausreichende Luftzufuhr in die Brennkammer. Dies begründet sich dadurch, dass auch im Falle einer entsprechenden Anhäufung von Festbrennstoff auf dem Rüttelelement, welche zu einer Abdeckung rüttelelementgrundkörperseitig ausgebildeter Strömungsöffnungen führen kann, jedenfalls über die Strömungselemente, d. h. die strömungselementseitig begrenzten Strömungskanäle, eine für den Betrieb der Kleinfeueranlage ausreichende Luftzufuhr in die Brennkammer möglich ist. Die Strömungselemente sind typischerweise, insbesondere ihrer Länge nach, derart geometrischkonstruktiv bemessen, dass sie auch bei einer Anhäufung von Festbrennstoff auf dem Rüttelelement zumindest abschnittsweise, d. h. insbesondere im Bereich ihrer der Brennkammer zugewandten freien Enden, freiliegen.

Aus vorstehendem Absatz ergibt sich, dass der Rüttelelementgrundkörper mit von einem Strömungsmedium durchströmbaren Strömungsöffnungen, hierbei kann es sich z. B. um Bohrungen, Schlitzen, etc. handeln, ausgebildet sein kann. Jeweilige strömungselementseitig begrenzten Strömungskanäle kommunizieren typischerweise mit jeweiligen rüttelelementgrundkörperseitig ausgebildeten Strömungsöffnungen. Typischerweise ist jeder strömungselementseitig begrenzte Strömungskanal einer bestimmten rüttelelementgrundkörperseitig ausgebildeten Strömungsöffnung zugeordnet; ein entsprechender strömungselementseitig begrenzter Strömungskanal stellt eine Verlängerung einer rüttelelementgrundkörperseitig ausgebildeten Strömungsöffnung dar. Mithin sind jeweilige strömungselementseitig begrenzte Strömungskanäle bzw. jeweilige Strömungselemente typischerweise jeweils oberhalb einer rüttelelementgrundkörperseitig ausgebildeten Strömungsöffnung angeordnet oder ausgebildet.

Ein entsprechendes Strömungselement ist typischerweise auf der der Brennkammer zugewandten Seite des Rüttelelementgrundkörpers angeordnet oder ausgebildet, wobei der strömungselementseitig begrenzte Strömungskanal sich zumindest abschnittsweise, insbesondere in vertikaler Richtung, in Richtung der Brennkammer erstreckend ausgerichtet ist.

Wenigstens ein Strömungselement kann an der Oberkante des Rüttelelementgrundkörpers angeordnet oder ausgebildet sein. Diese Anordnung ist vorteilhaft, als das Strömungselement auf dem "höchsten Punkt" des Rüttelelements angeordnet oder ausgebildet ist, sodass es (bei entsprechender Abmessung des Strömungselements) kaum möglich ist, dass der Brennkammer zugewandte freie Ende des Strömungselements mit Festbrennstoff zu überdecken. Alternativ oder ergänzend ist es denkbar, dass wenigstens ein Strömungselement an wenigstens einer Seitenflanke des Rüttelelementgrundkörpers angeordnet oder ausgebildet ist. Jeweilige an den Seitenflanken des Rüttelelementgrundkörpers angeordnete oder ausgebildete Strömungselemente können in ihrer Längsabmessung so gewählt sein, dass deren der Brennkammer zugewandte freie Enden (deutlich) oberhalb der Oberkante des Rüttelelementgrundkörpers enden. Hieraus ergibt sich, dass das Rüttelelement in geometrisch-konstruktiver Hinsicht unterschiedlich ausgebildete Strömungselemente umfassen kann.

An dieser Stelle ist zu erwähnen, dass unabhängig von der konkreten Anordnung jeweiliger Strömungselemente, jeweilige strömungselementseitig begrenzten Strömungskanäle mehrere miteinander kommunizierende Strömungskanalabschnitte umfassen können. Dabei können einzelne, mehrere oder sämtliche Strömungskanalabschnitte unterschiedlich ausgerichtet sein. Typischerweise ist wenigstens ein Strömungskanalabschnitt sich zumindest abschnittsweise, insbesondere in vertikaler Richtung, in Richtung der Brennkammer erstreckend ausgerichtet.

Ein jeweiliges Strömungselement bzw. die den strömungselementseitig begrenzten Strömungskanal begrenzenden Wandungen des Strömungselements, kann bzw. können mit einer die Strömungseigenschaften des Strömungsmediums durch den jeweils strömungselementseitig begrenzten Strömungskanal beeinflussenden Oberflächenstrukturierung und/oder Querschnittsgeometrie ausgebildet sein. Die Querschnittsgeometrie bzw. -fläche des Strömungskanals kann sonach z. B. mit einer eine laminare Strömung des Strömungsfluids durch den Strömungskanal ermöglichen Oberflächenstrukturierung oder mit einer die Strömungsgeschwindigkeit beeinflussenden Querschnittsreduzierung versehen sein. Mithin lassen sich über entsprechende Gestaltungen jeweiliger Strömungskanäle gezielt Strömungsprofile erzeugen, welche sich positiv auf den Betrieb der Kleinfeueranlage auswirken können.

Die die strömungselementseitig begrenzten Strömungskanäle begrenzenden Wandungen eines jeweiligen Strömungselements können zumindest abschnittsweise mit einer Schmutz abweisenden Beschichtung, z. B. einer hochtemperaturbeständigen Kunststoffbeschichtung, insbesondere einer Fluorkohlenwasserstoffbeschichtung, oder einer Oberflächenstrukturierung versehen sein, um unerwünschte Verschmutzungen der Strömungskanäle zu reduzieren.

Ein jeweiliges Strömungselement kann (beschädigungs- bzw. zerstörungsfrei) unlösbar oder (beschädigungs- bzw. zerstörungsfrei) lösbar an dem Rüttelelementgrundkörper angeordnet oder ausgebildet sein. Eine unlösbare Anordnung kann beispielsweise über eine einstückige Ausbildung des Rüttelelementgrundkörpers und jeweiliger Strömungselemente realisiert sein. Eine lösbare Anordnung kann beispielsweise durch eine Schraub- oder Steckverbindung realisiert sein, gemäß welcher ein entsprechendes Strömungselement auf den Rüttelelementgrundkörper aufgesteckt bzw. aufgeschraubt ist. Selbstverständlich sind hier sowohl rüttelelementgrundkörperseitig als auch strömungselementseitig entsprechende mechanische Schnittstellen, d. h. z. B. Gewindeabschnitte, vorgesehen, welche eine Steck- bzw. Schraubverbindung ermöglichen. Eine lösbare Anordnung bzw. Ausbildung kann deshalb vorteilhaft sein, als Strömungselemente, z. B. im Falle von Service- oder Reparaturarbeiten, ausgetauscht bzw. gegebenenfalls sogar nachgerüstet werden können.

Der Rüttelelementgrundkörper kann, wie erwähnt, an oder auf wenigstens einem eine Längsachse definierenden Wellenelement angeordnet oder ausgebildet, d. h. im Allgemeinen mit einem eine Längsachse definierenden Wellenelement gekoppelt, sein, wobei, sofern mehrere Strömungselemente vorhanden sind, die Strömungselemente in benachbarter Anordnung in oder parallel zu der durch das Wellenelement definierten Längsachse angeordnet oder ausgebildet sind. Das Wellenelement bildet einen weiteren Teil der Rütteleinrichtung und ist typischerweise mit einer manuellen oder motorischen Antriebs- oder Betätigungseinrichtung gekoppelt, über welche sich das Wellenelement nebst dem darauf angeordneten oder ausgebildeten Rüttelelementgrundkörper in Bewegungen versetzen lässt. Die Längsachse des Wellenelements entspricht dabei typischerweise der Bewegungsachse des Wellenelements bzw. des Rüttelelements. Bei einer manuellen Antriebs- oder Betätigungseinrichtung kann es sich z. B. um ein von außerhalb der Kleinfeueranlage zugänglich gelagertes Griff- oder Hebelelement handeln, über dessen Betätigung ein Bediener Bewegungen des Wellenelements bzw. des Rüttelelements relativ zu dem Rost induzieren kann. Das Griff- oder Hebelelement kann über ein drehfest mit dem Wellenelement gekoppeltes, z. B. stangenartiges, Verbindungselement drehfest mit dem Wellenelement gekoppelt sein. Die drehfeste Kopplung des Verbindungselements mit dem Wellenelement kann über eine wellenelementseitige, z. B. buchsenartige bzw. -förmige, Kopplungsschnittstelle realisiert sein.

Der Rost kann einen rinnen-, schalen- oder wannenartigen bzw. einen rinnen-, schalen- oder wannenförmigen Rostgrundkörper umfassen, wobei das Rüttelelement zumindest abschnittsweise, insbesondere vollständig, innerhalb des Rostgrundkörpers angeordnet ist. Der Rostgrundkörper kann eine eine Längsachse definierende längliche geometrische Gestalt bzw. Grundform aufweisen, wobei das Rüttelelement in Richtung der Längsachse relativ zu dem Rostgrundkörper bewegbar gelagert ist. Die Längsachse des Rostgrundkörpers kann mit der Längsachse des Wellenelements, mit welchem der Rüttelelementgrundkörper verbunden ist, zusammenfallen. Die Längsachse des Wellenelements entspricht, wie erwähnt, typischerweise der Bewegungsachse des Rüttelelements.

Neben der Kleinfeueranlage betrifft die Erfindung ein Rüttelelement für eine wie beschriebene Kleinfeueranlage. Das Rüttelelement umfasst einen, insbesondere dachartig bzw. -förmigen, Rüttelelementgrundkörper mit einer Oberkante und davon winklig abragenden Seitenflanken bzw. -flächen, wobei der Rüttelelementgrundkörper wenigstens ein einen von einem Strömungsmedium durchströmbaren Strömungskanal begrenzendes, röhrenartiges bzw. -förmiges Strömungselement umfasst. Sämtliche Ausführungen im Zusammenhang mit der Kleinfeueranlage gelten analog für das Rüttelelement.

Die Erfindung ist anhand von Ausführungsbeispielen in den Zeichnungsfiguren näher erläutert. Dabei zeigt:
- Fig. 1: eine Prinzipdarstellung eines Ausschnitts einer Kleinfeueranlage gemäß einem Ausführungsbeispiel;
- Fig. 2: eine perspektivische Darstellung eines Rüttelelements gemäß einem Ausführungsbeispiel; und
- Fig. 3, 4: jeweils eine geschnittene Darstellung des in Fig. 2 gezeigten Rüttelelements.

Fig. 1 zeigt eine Prinzipdarstellung eines Ausschnitts einer Kleinfeueranlage 1 gemäß einem Ausführungsbeispiel. Bei der Kleinfeueranlage 1 kann es sich z. B. um einen Dauerbrand-, Kamin- oder Pelletofen handeln.

Der in Fig. 1 dargestellte Ausschnitt zeigt einen Ausschnitt einer Brennkammer 2 der Kleinfeueranlage 1. Die Brennkammer 2 ist über eine hier als Rutsche bzw. nach Art einer solchen ausgebildete Zuführeinrichtung 3 mit einem Brennstoffvorrat (nicht gezeigt) verbunden. Die Zuführeinrichtung 3 ist zur Zuführung von Festbrennstoff, d. h. z. B. Pellets, Hackschnitzel, etc., aus dem Brennstoffvorrat in die Brennkammer 2 eingerichtet.

Fig. 1 zeigt weiterhin einen in einem unteren Bereich (Bodenbereich) der Brennkammer 2 angeordneten Rost 4. Der Rost 4 ist in Fig. 1 der besseren Veranschaulichung wegen in einer aufgebrochenen Ansicht dargestellt. Der Rost 4 bzw. ein den Rost 4 bildender rinnen- bzw. schalen- bzw. wannenartiger Rostgrundkörper 5 umfasst eine Anzahl von einem Strömungsmedium, d. h. insbesondere Luft, durchströmbaren, d. h. der Luftzufuhr dienenden, Öffnungen 6, bei welchen es sich z. B. um Bohrungen oder Schlitze handeln kann. Unterhalb des Rosts 4 ist eine typischerweise schalenartige Auffangeinrichtung 7, welche zum Auffangen von Brennabfällen, d. h. insbesondere Asche, eingerichtet ist, angeordnet.

Innerhalb des durch die die geometrisch-konstruktive Gestalt des Rosts 4 bzw. des Rostgrundkörpers 5 definierenden Wandungen begrenzten Rostgrundkörperinnenraums (nicht näher bezeichnet) ist ein einen Teil einer Rütteleinrichtung bildendes Rüttelelement 8 angeordnet. Der Rostgrundkörper 5 weist eine eine Längsachse definierende längliche geometrische Gestalt bzw. Grundform auf.

Das Rüttelelement 8 ist relativ zu dem Rost 4, insbesondere nach Art eines Rütteldoms, in einer durch den Pfeil P1 angedeuteten Bewegungsachse bewegbar gelagert. Ersichtlich ist das Rüttelelement in einer durch ein Wellenelement 9, auf welchem das Rüttelelement 8 angeordnet bzw. ausgebildet ist, definierten Längsachse (nicht näher bezeichnet) bewegbar, d. h. verschiebbar, gelagert; die Längsachse des Wellenelements 9 entspricht damit der Bewegungsachse des Rüttelelements 8. Die Längsachse des Wellenelements 9 kann mit der Längsachse des Rostgrundkörpers 5 zusammenfallen.

Anhand der in den Fig. 2 - 4 gezeigten Ansicht des Rüttelelements 8, wobei das Rüttelelement 8 in Fig. 2 in einer perspektivischen Ansicht, in Fig. 3 in einer längsgeschnittenen Ansicht und in Fig. 4 in einer quergeschnittenen Ansicht dargestellt ist, ist ersichtlich, dass das Rüttelelement 8 einen querschnittlich (im Wesentlichen) dachartigen bzw. -förmigen Rüttelelementgrundkörper 10 umfasst.

Der Rüttelelementgrundkörper 10 ist mit dem Wellenelement 9 gekoppelt, d. h. an bzw. auf dem Wellenelement 9 angeordnet. Das Wellenelement 9 bildet einen weiteren Teil der Rütteleinrichtung und ist mit einer manuellen oder motorischen Antriebs- oder Betätigungseinrichtung (nicht gezeigt) gekoppelt, über welche sich das Wellenelement 9 nebst dem Rüttelelementgrundkörper 10 in Bewegungen versetzen lässt. Die Längsachse des Wellenelements 9 entspricht dabei, wie erwähnt, der Bewegungsachse des Wellenelements 9 bzw. des Rüttelelements 10. Bei der manuellen Antriebs- oder Betätigungseinrichtung kann es sich z. B. um ein von außerhalb der Kleinfeueranlage 1 zugänglich gelagertes Griff- oder Hebelelement (nicht gezeigt) handeln, über dessen Betätigung ein Bediener Bewegungen des Wellenelements 9 bzw. des Rüttelelements 8 relativ zu dem Rost 4 induzieren kann. Das Griff- oder Hebelelement ist über ein drehfest mit dem Wellenelement 9 gekoppeltes, z. B. stangenartiges, Verbindungselement 17 drehfest mit dem Wellenelement 9 gekoppelt. Die drehfeste Kopplung des Verbindungselements 17 mit dem Wellenelement 9 ist über eine wellenelementseitige, hier buchsenartige bzw. -förmige, Kopplungsschnittstelle 18, vgl. Fig. 3, realisiert.

Der Rüttelelementgrundkörper 10 umfasst eine in Richtung der Brennkammer 2 weisende, insbesondere leistenartige bzw. -förmige, Oberkante 11 und zwei davon winklig abragende Seitenflanken 12a, 12b bzw. Seitenflächen. Die dachartige bzw. -förmige (querschnittliche) Gestalt des Rüttelelementgrundkörpers 10 ergibt sich aus der Anordnung und Ausrichtung der von der Oberkante 11 abragenden Seitenflanken 12a relativ zu der Oberkante 11. An den Seitenflanken 12a, 12b sind im Bereich deren freier Enden klauen- bzw. zahnartige Vorsprünge 13 ausgebildet, welche sich in den Übergangsbereich zwischen den Seitenwandungen und der Bodenwandung des Rostgrundkörpers 5 erstreckend ausgebildet und in Richtung des Bodens der Kleinfeueranlage 1 ausgerichtet sind. Die Vorsprünge 13 dienen insbesondere dazu, bei Bewegungen des Rüttelelements 8 Festbrennstoffreste durch die Strömungsöffnungen 6 des Rosts zu treiben, sodass der Rost 4 beim Bewegen des Rüttelelements 8 von Festbrennstoffrückständen befreit wird.

Insbesondere anhand der Fig. 1 - 3 ist ersichtlich, dass der Rüttelelementgrundkörper 15 mit einer Mehrzahl von von dem Strömungsmedium durchströmbaren Strömungsöffnungen 16, hierbei handelt es sich z. B. um Bohrungen, Schlitze, etc., ausgebildet ist. Die Strömungsöffnungen 16 sind sowohl im Bereich der Oberkante 11 als auch im Bereich er Seitenflanken 12a, 12b ausgebildet.

Der Rüttelelementgrundkörper 10 umfasst mehrere Strömungselemente 14. In dem in den Fig. gezeigten Ausführungsbeispielen sind die Strömungselemente 14 auf der der Brennkammer 2 zugewandten Seite des Rüttelelementgrundkörpers 10 angeordnet. Konkret sind die Strömungselemente 14 auf der der Brennkammer 2 zugewandten Seite der Oberkante 11 angeordnet. Denkbar wäre prinzipiell auch eine entsprechende Anordnung von Strömungselementen 14 auf wenigstens einer Seitenflanke 12a, 12b.

Ein jeweiliges Strömungselement 14 weist eine röhrenartige bzw. -förmige geometrisch-konstruktive Gestalt bzw. Grundform auf. Ein jeweiliges Strömungselement 14 begrenzt damit einen von einem Strömungsmedium, d. h. insbesondere Luft, durchströmbaren bzw. im Betrieb der Kleinfeueranlage 1 durchströmten Strömungskanal 15.

Die Strömungselemente 14 gewährleisten auch im Falle einer unerwünschten Anhäufung von Festbrennstoff auf dem Rüttelelement 8, d. h. der der Brennkammer 2 zugewandten Seite des Rüttelelements 8, eine für den Betrieb der Kleinfeueranlage 1 erforderliche ausreichende Luftzufuhr in die Brennkammer 2. Dies ergibt sich dadurch, dass auch im Falle einer entsprechenden Anhäufung von Festbrennstoff auf dem Rüttelelement 8, welche zu einer Abdeckung rüttelelementgrundkörperseitig ausgebildeter Strömungsöffnungen 16 führen kann, jedenfalls über die Strömungselemente 14, d. h. die strömungselementseitig begrenzten Strömungskanäle 15, eine für den Betrieb der Kleinfeueranlage 1 ausreichende Luftzufuhr in die Brennkammer 2 möglich ist. Die Strömungselemente 14 sind, insbesondere ihrer Länge nach, derart geometrischkonstruktiv bemessen, dass sie auch bei einer Anhäufung von Festbrennstoff auf dem Rüttelelement 8 zumindest abschnittsweise, d. h. insbesondere im Bereich ihrer der Brennkammer 2 zugewandten freien Enden, freiliegen. Die Länge eines jeweiligen Strömungselements 14 kann z. B. zwischen 1 und 10 cm, insbesondere zwischen 2 und 7 cm, liegen.

Jeweilige strömungselementseitig begrenzte Strömungskanäle 15 bzw. jeweilige Strömungselemente 14 sind jeweils oberhalb einer rüttelelementgrundkörperseitig ausgebildeten Strömungsöffnung 16 angeordnet. Anhand von Fig. 3 ist ersichtlich, dass jeweilige strömungselementseitig begrenzte Strömungskanäle 15 mit jeweiligen rüttelelementgrundkörperseitig ausgebildeten Strömungsöffnungen 16 kommunizieren. Dabei ist jeder strömungselementseitig begrenzte Strömungskanal 15 einer bestimmten rüttelelementgrundkörperseitig ausgebildeten Strömungsöffnung 16 zugeordnet; ein jeweiliger strömungselementseitig begrenzter Strömungskanal 15 stellt damit eine Verlängerung einer rüttelelementgrundkörperseitig ausgebildeten Strömungsöffnung 16 dar.

Die beschriebene Anordnung der Strömungselemente 14 auf der der Brennkammer 2 zugewandten Seite der Oberkante 2 des Rüttelelementgrundkörpers 10 ist vorteilhaft, als die Strömungselemente 14 auf dem "höchsten Punkt" des Rüttelelements 10 angeordnet sind, sodass es kaum möglich ist, dass der Brennkammer 2 zugewandte freie Ende der Strömungselemente 14 mit Festbrennstoff zu überdecken.

Die Strömungselemente 14 können (beschädigungs- bzw. zerstörungsfrei) unlösbar oder (beschädigungs- bzw. zerstörungsfrei) lösbar an dem Rüttelelementgrundkörper 10 angeordnet sein. Eine unlösbare Anordnung kann über eine einstückige Ausbildung des Rüttelelementgrundkörpers 10 und der Strömungselemente 14 realisiert sein. Eine lösbare Anordnung kann durch eine Schraub- oder Steckverbindung realisiert sein, gemäß welcher ein die Strömungselemente auf den Rüttelelementgrundkörper 10 aufgesteckt bzw. aufgeschraubt sind. Selbstverständlich sind hier sowohl rüttelelementgrundkörperseitig als auch strömungselementseitig entsprechende mechanische Schnittstellen (nicht gezeigt), d. h. z. B. Gewindeabschnitte, vorgesehen, welche eine Steck- bzw. Schraubverbindung ermöglichen.

Im Zusammenhang mit den in den Fig. gezeigten Ausführungsbeispielen ist allgemein zu erwähnen, dass unabhängig von der konkreten Anordnung jeweiliger Strömungselemente 14, jeweilige strömungselementseitig begrenzten Strömungskanäle 15 mehrere miteinander kommunizierende Strömungskanalabschnitte (nicht näher bezeichnet) umfassen können. Dabei können einzelne, mehrere oder sämtliche Strömungskanalabschnitte unterschiedlich ausgerichtet sein. Typischerweise ist wenigstens ein Strömungskanalabschnitt sich zumindest abschnittsweise, insbesondere in vertikaler Richtung, in Richtung der Brennkammer 2 erstreckend ausgerichtet.

Weiter ist im Zusammenhang mit den in den Fig. gezeigten Ausführungsbeispielen allgemein zu erwähnen, dass die Strömungselemente 14, d. h. die die Strömungskanäle begrenzenden Wandungen der Strömungselemente 14, mit einer die Strömungseigenschaften des Strömungsmediums durch die jeweils strömungselementseitig begrenzten Strömungskanäle 15 beeinflussenden Oberflächenstrukturierung und/oder Querschnittsgeometrie ausgebildet sein können. Die Querschnittsgeometrie bzw. -fläche der Strömungskanäle können sonach z. B. mit einer eine laminare Strömung des Strömungsfluids ermöglichen Oberflächenstrukturierung oder mit einer die Strömungsgeschwindigkeit beeinflussenden Querschnittsreduzierung versehen sein.

Schließlich ist im Zusammenhang mit den in den Fig. gezeigten Ausführungsbeispielen allgemein zu erwähnen, dass die die strömungselementseitig begrenzten Strömungskanäle 15 begrenzenden Wandungen der Strömungselemente 14 zumindest abschnittsweise mit einer Schmutz abweisenden Beschichtung oder einer Oberflächenstrukturierung versehen sein können, um eine unerwünschte Verschmutzung der Strömungskanäle 15 zu reduzieren.

## Patentansprüche

1. Kleinfeueranlage (1), umfassend eine Brennkammer (2), einen in einem unteren Bereich der Brennkammer (2) angeordneten Rost (4), ein einen Teil einer Rütteleinrichtung bildendes relativ zu dem Rost (4) bewegbar gelagertes Rüttelelement (8), wobei das Rüttelelement (8) einen, insbesondere dachartig bzw. -förmigen, Rüttelelementgrundkörper (10) mit einer in Richtung der Brennkammer (2) weisenden Oberkante (11) und davon winklig abragenden Seitenflanken (12a, 12b) umfasst, **dadurch gekennzeichnet, dass** an dem Rüttelelementgrundkörper (10) wenigstens ein einen von einem Strömungsmedium durchströmbaren Strömungskanal (15) begrenzendes, röhrenartiges oder -förmiges Strömungselement (14) angeordnet oder ausgebildet ist.

2. Kleinfeueranlage nach Anspruch 1, **dadurch gekennzeichnet, dass** der strömungselementseitig begrenzte Strömungskanal (15) des wenigstens einen Strömungselements (14) mit einer in dem Rüttelelementgrundkörper (10) ausgebildeten von dem Strömungsmedium durchströmbaren Strömungsöffnung (16) kommuniziert.

3. Kleinfeueranlage nach Anspruch 1 oder 2, **dadurch gekennzeichnet, dass** das wenigstens eine Strömungselement (14) auf der der Brennkammer (2) zugewandten Seite des Rüttelelementgrundkörpers (10) angeordnet oder ausgebildet ist, wobei der strömungselementseitig begrenzte Strömungskanal (15) sich zumindest abschnittsweise, insbesondere in vertikaler Richtung, in Richtung der Brennkammer (2) erstreckend ausgerichtet ist.

4. Kleinfeueranlage nach Anspruch 3, **dadurch gekennzeichnet, dass** das wenigstens ein Strömungselement (14) an der Oberkante des Rüttelelementgrundkörpers (10) angeordnet oder ausgebildet ist und/oder das wenigstens eine Strömungselement (14) an wenigstens einer Seitenflanke (12a, 12b) des Rüttelelementgrundkörpers (10) angeordnet oder ausgebildet ist.

5. Kleinfeueranlage nach einem der vorhergehenden Ansprüche, **dadurch gekennzeichnet, dass** der Rüttelelementgrundkörper (10) mit einem eine Längsachse definierenden Wellenelement (9) verbunden, insbesondere auf wenigstens einem eine Längsachse definierenden Wellenelement (9) angeordnet oder ausgebildet, ist, wobei, sofern mehrere Strömungselemente (14) vorhanden sind, die Strömungselemente (14) in benachbarter Anordnung in oder parallel zu der durch das Wellenelement (9) definierten Längsachse angeordnet oder ausgebildet sind.

6. Kleinfeueranlage nach einem der vorhergehenden Ansprüche, **dadurch gekennzeichnet, dass** das wenigstens eine Strömungselement (14) unlösbar oder lösbar an dem Rüttelelementgrundkörper (10) angeordnet oder ausgebildet ist.

7. Kleinfeueranlage nach einem der vorhergehenden Ansprüche, **dadurch gekennzeichnet, dass** das wenigstens eine Strömungselement (14) mit einer die Strömung des Strömungsmediums durch den strömungselementseitig begrenzten Strömungskanal (15) beeinflussenden Querschnittsgeometrie ausgebildet ist.

8. Kleinfeueranlage nach einem der vorhergehenden Ansprüche, **dadurch gekennzeichnet, dass** die strömungselementseitig begrenzten Strömungskanäle (15) begrenzenden Wandungen des wenigstens einen Strömungselements (14) zumindest abschnittsweise mit einer Schmutz abweisenden Beschichtung oder einer Oberflächenstrukturierung versehen sind.

9. Kleinfeueranlage nach einem der vorhergehenden Ansprüche, **dadurch gekennzeichnet, dass** der Rost (4) einen rinnen-, schalen- oder wannenartigen Rostgrundkörper (5) umfasst, wobei das Rüttelelement (8) zumindest abschnittsweise, insbesondere vollständig, innerhalb des Rostgrundkörpers (5) angeordnet ist.

10. Kleinfeueranlage nach einem der vorhergehenden Ansprüche, **dadurch gekennzeichnet, dass** der Rost (4) einen rinnen-, schalen- oder wannenartigen Rostgrundkörper (5) umfasst, wobei der Rostgrundkörper (5) eine eine Längsachse definierende längliche geometrische Grundform aufweist, wobei das Rüttelelement (8) in Richtung der Längsachse relativ zu dem Rostgrundkörper (5) bewegbar gelagert ist.

11. Kleinfeueranlage nach einem der vorhergehenden Ansprüche, **dadurch gekennzeichnet, dass** an wenigstens einer Seitenflanke (12a, 12b) des Rüttelelementgrundkörpers (10), insbesondere im Bereich des freien Endes, wenigstens ein, insbesondere klauen- oder zahnartiger, Vorsprung (13) angeordnet oder ausgebildet ist.

12. Rüttelelement (8) für eine Kleinfeueranlage (1) nach einem der vorhergehenden Ansprüche, **dadurch gekennzeichnet, dass** das Rüttelelement (8) einen, insbesondere dachartig bzw. -förmigen, Rüttelelementgrundkörper (10) mit einer Oberkante (11) und davon winklig abragenden Seitenflanken (12a, 12b) umfasst, wobei der Rüttelelementgrundkörper (10) wenigstens ein, insbesondere mehrere, einen von einem Strömungsmedium durchströmbaren Strömungskanal (15) begrenzendes, röhrenartiges oder -förmiges Strömungselement (14) umfasst.

## Claims

1. Small fire system (1) comprising a combustion chamber (2), a grille arranged in the lower area of the combustion chamber (2), a vibration element (8) forming part of a vibration unit, arranged movably relative to the grille (4), wherein the vibration element (8) comprises a vibration element base body (10), embodied in particular roof-like or roof-shaped with an upper edge (11) pointing in the direction of the combustion chamber (2) and side flanks (12a,12b) protruding at an angle from it, **characterised in that** at least one tube-like or tube-shaped flow element (14) is arranged or embodied on the vibration base element (10) limiting the flow channel (15) through which a frictionless medium (14) can pass.

2. Small fire system (1) **characterised in that** the flow channel (15) of the at least one flow element (14), which is limited by the flow element, communicates with a flow opening (16), embodied in the vibration element base body (10), through which the frictionless medium can pass.

3. Small fire system according to claim 1 or 2, **characterised in that** at least one flow element (14) being arranged or embodied on the side of the vibration element base body (10) facing the combustion chamber (2), wherein the flow channel (15), being limited on the side of the flow element, is arranged at least sectionally extending, in particular in vertical direction, towards the combustion chamber (2).

4. Small fire system (3) **characterised in that** the at least one flow element (14) is arranged or embodied on the upper edge of the vibration element base body (10) and/or the at least one flow element (14) is arranged or embodied on at least one side flank (12a, 12b) of the vibration element base body (10).

5. Small fire system according to one of the foregoing claims, **characterised in that** the vibration base body (10) is connected with a wave element (9) defining a longitudinal axis, in particular arranged or embodied on at least one wave element (9) defining a longitudinal axis, wherein the flow elements (14), if there are several flow elements (14) are arranged or embodied adjacent or in parallel to the longitudinal axis defined by the wave element (9).

6. Small fire system according to one of the foregoing claims, **characterised in that** at least one flow element (14) is arranged or embodied non-removably or removably on the vibration base element (10).

7. Small fire system according to one of the foregoing claims, **characterised in that** at least one flow element (14) is designed with a cross-section geometry affecting the flow of the frictionless medium through the flow channel (15), which is limited on the flow element side.

8. Small fire system according to one of the foregoing claims, **characterised in that** the walls limiting the flow channels (15) on the flow element side on the at least one flow element (14) are provided at least sectionally with a dirt-repellent coating or a surface structure.

9. Small fire system according to one of the foregoing claims, **characterised in that** the grille (4) comprises a groove, shell, or trough-like grille base body (5), wherein the vibration element (8) is arranged at least sectionally, in particular completely, within of the grille base body (5).

10. Small fire system according to one of the foregoing claims, **characterised in that** the grille (4) comprises a groove, shell, or trough-like grille base body (5), wherein the vibration base body (5) has a longitudinal geometric basic shape defining a longitudinal axis, wherein the vibration element (8) is arranged movably relative to the grill base body (5) in the direction of the longitudinal axis.

11. Small fire system according to one of the foregoing claims, **characterised in that** in particular, at least one jaw or tooth-like protrusion (13) is arranged or embodied on at least one side flank (12a, 12b) of the vibration element base body (10), in particular in the area of the free end.

12. Vibration element (8) for a small fire system (1) according to one of the foregoing claims, **characterised in that** the vibration element (8) comprises a vibration element base body (10), in particular one that is roof-like or roof-shaped, with an upper edge (11) and side flanks (12a, 12b) protruding at an angle from it, wherein the vibration element base body (10) comprises at least one, in particular several, tube-like or tube-shaped flow elements (14), limited by a flow channel (15), through which frictionless medium can pass.

## Revendications

1. Chambre de combustion à petite échelle (1) comprenant une chambre de combustion (2), une grille (4) disposée dans une zone inférieure de la chambre de combustion (2), un élément vibrant (8) disposé de façon mobile par rapport à la grille (4), formant une partie d'un dispositif vibrant, où l'élément vibrant (8) comprend un corps de base de l'élément vibrant (10), en particulier en forme de toit, avec un bord supérieur (11) indiquant la direction de la chambre de combustion (2) et des flancs latéraux (12a, 12b) saillants sous un angle donné, **caractérisée en ce qu'**au moins un élément d'écoulement (14) en forme de tuyau, délimitant un canal d'écoulement (15) qui peut être parcouru par un médium d'écoulement, est disposé ou formé sur le corps de base de l'élément vibrant (10).

2. Chambre de combustion à petite échelle selon la revendication 1, **caractérisée en ce que** le canal d'écoulement (15) délimité du côté d'élément d'écoulement de l'au moins un élément d'écoulement (14) communique avec une ouverture d'écoulement (16) pouvant être traversée par le médium d'écoulement et constituée dans le corps de base de l'élément vibrant (10).

3. Chambre de combustion à petite échelle selon la revendication 1 ou 2, **caractérisée en ce que** l'au moins un élément d'écoulement (14) est disposé ou formé sur le côté du corps de base de l'élément vibrant (10) dirigé vers la chambre de combustion (2), le canal d'écoulement (15) délimité du côté de l'élément d'écoulement s'étendant au moins par portions dans la direction de la chambre de combustion (2), en particulier en direction verticale.

4. Chambre de combustion à petite échelle selon la revendication 3, **caractérisée en ce que** l'au moins un élément d'écoulement (14) est disposé ou formé sur le bord supérieur du corps de base de l'élément vibrant (10) et/ou l'au moins un élément d'écoulement (14) est disposé ou formé sur au moins un flanc latéral (12a, 12b) du corps de base de l'élément vibrant (10).

5. Chambre de combustion à petite échelle selon l'une des revendications précédentes, **caractérisée en ce que** le corps de base de l'élément vibrant (10) est lié à un élément formant arbre (9) définissant un axe longitudinal, en particulier est disposé ou formé sur au moins un élément formant arbre (9) définissant un axe longitudinal, où, dans la mesure où plusieurs éléments d'écoulement (14) sont présents, les éléments d'écoulement (14) sont disposés ou formés les uns à côté des autres dans ou parallèles à l'axe longitudinal défini par l'élément formant arbre (9).

6. Chambre de combustion à petite échelle selon l'une des revendications précédentes, **caractérisée en ce que** l'au moins un élément d'écoulement (14) est disposé ou formé de façon détachable ou non-détachable sur le corps de base de l'élément vibrant (10).

7. Chambre de combustion à petite échelle selon l'une des revendications précédentes, **caractérisée en ce que** l'au moins un élément d'écoulement (14) est constitué avec une géométrie transversale qui influence l'écoulement du médium d'écoulement à travers le canal d'écoulement (15) délimité du côté de l'élément d'écoulement.

8. Chambre de combustion à petite échelle selon l'une des revendications précédentes, **caractérisée en ce que** les canaux d'écoulement (15) délimités du côté de l'élément d'écoulement sont munis de parois de délimitation de l'au moins un élément d'écoulement (14) au moins par sections avec un revêtement antisalissure ou avec une structuration de surface.

9. Chambre de combustion à petite échelle selon l'une des revendications précédentes, **caractérisée en ce que** la grille (4) comprend un corps de base de la grille (5) en forme de gouttière, de coquille ou de cuve, l'élément vibrant (8) étant disposé au moins par sections, en particulier entièrement, à l'intérieur du corps de base de la grille (5).

10. Chambre de combustion à petite échelle selon l'une des revendications précédentes, **caractérisée en ce que** la grille (4) comprend un corps de base de la grille (5) en forme de gouttière, de coquille ou de cuve, le corps de base de la grille (5) présentant une forme de base de géométrie longitudinale définissant un axe longitudinal, l'élément vibrant (8) étant disposé de façon mobile par rapport au corps de base de la grille (5) dans la direction de l'axe longitudinal.

11. Chambre de combustion à petite échelle selon l'une des revendications précédentes, **caractérisée en ce qu'**au moins une saillie (13), en particulier en forme de griffe ou d'indentation, est disposée ou formée sur au moins un flanc latéral (12a, 12b) du corps de base de l'élément vibrant (10), en particulier dans la zone de l'extrémité libre.

12. Élément vibrant (8) pour une chambre de combustion à petite échelle (1) selon l'une des revendications précédentes, **caractérisée en ce que** l'élément vibrant (8) comprend un corps de base de l'élément vibrant (10), en particulier en forme de toit, avec un bord supérieur (11) et des flancs latéraux (12a, 12b) saillants sous un angle donné, le corps de base de l'élément vibrant (10) comprenant au moins un, en particulier plusieurs éléments d'écoulement (14) en forme de tuyau, délimitant un canal d'écoulement (15) qui peut être parcouru par un médium d'écoulement.
